# EUROPÄISCHE PATENTSCHRIFT

(11) **EP 0 234 227 B1**
(45) Veröffentlichungstag und Bekanntmachung des Hinweises auf die Patenterteilung: **19.11.1992**
(21) Anmeldenummer: 87100490.9
(22) Anmeldetag: 16.01.1987
(51) Int. Cl.: F02P 7/06

(54) **Vorrichtung zum Regeln einer Brennkraftmaschine**
Control device for an internal-combustion engine
Dispositif de régulation d'un moteur à combustion interne

(30) Priorität: 22.02.1986 DE 3605820
(43) Veröffentlichungstag der Anmeldung: 02.09.1987
(73) Patentinhaber: ROBERT BOSCH GMBH, 70442 Stuttgart (DE)
(72) Erfinder: Decker, Heinz, Dipl.-Ing., D-7143 Vaihingen/Enz 8 (DE); Schleupen, Richard, Dipl.-Ing., D-7121 Ingersheim (DE)

(56) Entgegenhaltungen:
- DE-A- 2 730 309
- FR-A- 1 564 919
- GB-A- 926 523
- US-A- 3 591 849
- US-A- 3 915 131

## Beschreibung

Die Erfindung geht aus von einer Vorrichtung nach Oberbegriff der Ansprüche 1 und 2. Bei Vorrichtungen zum Regeln einer Brennkraftmaschine eines Kraftfahrzeugs, insbesondere der Zündung, Einspritzung und dergleichen, ist es bekannt, Sensorsysteme zur Erfassung der Winkelstellung einer Welle der Brennkraftmaschine, insbesondere der Kurbelwelle oder der Nockenwelle einzusetzen. Solche Systeme sind z.B. als Segmentsysteme ausgebildet, bei denen Geberscheiben mit der Welle umlaufen, die an ihrem Umfang mit einer zur Anzahl der Zylinder der Brennkraftmaschine proportionalen Anzahl von Segmenten, d.h. langgestreckten markierten Bereichen, versehen sind. Bei der Erfassung der Winkelstellung der Kurbelwelle beträgt die Anzahl der Segmente dabei die Hälfte der Zylinderanzahl. Bei Erfassung der Winkelstellung der Nockenwelle ist die Anzahl der Segmente gleich der Zylinderanzahl, da die Kurbelwelle bekanntlich mit der doppelten Drehzahl der Nockenwelle umläuft. Dabei ist jedes Segment einem (bei Erfassung der Kurbelwelle zwei) Zylinder(n) der Brennkraftmaschine zugeordnet, und jeder Zündungs- bzw. Einspritzvorgang mit in Abhängigkeit vom Vorbeilaufen des zugehörigen Segmentes gesteuert. In einem ortsfesten Aufnahmelement wird die Vorderflanke des Segmentes erkannt und durch geeignete Zeitsteuerung über die gesamte Segmentlänge werden die Steuervorgänge für die Brennkraftmaschine ausgelöst. Segmentsysteme mit gleich großen Segmenten haben demgegenüber den Nachteil, daß keine für eine verteilerlose oder Zweikreis- (z.B. Achtzylindermotor) Hochspannungsverteilung ausreichende Zuordnung möglich ist. Weist eines der Segmente eine Markierungsmöglichkeit auf, so ist abhängig von der Zylinderanzahl jeweils eine eigene Geberscheibe notwendig. Zusätzlich weichen diese Geberscheiben noch von Fahrzeugtyp zu Fahrzeugtyp voneinander ab. Somit ist eine große Anzahl unterschiedlicher Geberscheiben notwendig, die sowohl die Herstellung als auch die Lagerhaltung komplizieren.

Aus der Schrift GB-A-926 523 ist eine Vorrichtung zum Steuern von Brennkraftmaschinen bekannt, bei der mit Hilfe von ersten Bauteilen in einer Spule ein Steuersignal hervorgerufen wird. Die Bauteile sind auf einem Rotor angeordnet und bewirken in der als Aufnehmer zugeordneten Spule ein Steuersignal. Dieses Steuersignal ist aber von der Drehgeschwindigkeit des Rotors und somit der Bauteile abhängig. Insbesondere bei niedrigen Geschwindigkeiten des Rotors ergeben sich Schwierigkeiten bei der Steuersignalerzeugung und deren Erkennung. Deshalb ist am Rotor ein zweites Bauteil angeordnet, das einem eigenen eine Spule aufweisenden Aufnehmer zugeordnet ist. Mit Hilfe dieses zweiten Bauteils, das unabhängig vom ersten Bauteil arbeitet, wird ein Kontrollsignal erzeugt, um die geschwindigkeitsabhängige Größe des Steuersignals des ersten Bauteils zu korrigieren. Beide Bauteile sind zwar auf dem Rotor angeordnet, arbeiten aber völlig voneinander getrennt mit jeweils eigenen Aufnehmern. Ferner sind der Schrift keine Hinweise auf den Aufbau von Baukastensystemen für die Ausbildung von Bauteilen mit und ohne Markierungsaufgaben zu entnehmen.

Die erfindungsgemäße Vorrichtung mit den kennzeichnenden Merkmalen der Ansprüche 1 und 2 hat demgegenüber den Vorteil, daß ein Baukastensystem für verschiedene Fahrzeugtypen und unterschiedliche Zylinderanzahl aufgebaut werden kann. Abhängig von der Zylinderanzahl der Brennkraftmaschine können Segmente auf einer einheitlichen Geberscheibe angeordnet sein. Die Vorrichtung baut besonders einfach, da jeweils gleiche Bauteile zusammensetzbar sind. Die Vorrichtung kann dadurch für mehrere unterschiedliche Systeme verwendet werden. Gemäß Verfahrensanspruch 6 ist es auch möglich, nur ein einziges, einheitliches Segmentteil herzustellen, das dann anschließend durch Abtragen des Fortsatzes und unter Beibehaltung der sichelförmigen Kontur auch für die Segmente ohne Markierungseigenschaften verwendet werden kann. Es muß dabei nur einmal bei der Dimensionierung darauf geachtet werden, daß die rechnerische Unwucht Null ist.

Durch die in den Unteransprüchen aufgeführten Maßnahmen sind vorteilhafte Weiterbildungen den in den Ansprüchen 1 und 2 angegebenen Vorrichtungen möglich.

Ein Ausführungsbeispiel der Erfindung ist in der Zeichnung dargestellt und in der nachfolgenden Beschreibung näher erläutert. Es zeigen Figur 1 eine Prinzipdarstellung einer Geberscheibe mit angeordneten Segmenten und Figur 2 ein einteiliges Segment vor und nach dem Abtragen.

In Figur 1 bezeichnet 10 eine Geberscheibe, die mit der Kurbelwelle oder der Nockenwelle einer Brennkraftmaschine umläuft. Auf der Stirnseite der Geberscheibe 10 sind zwei Bauteile 11, 12 angeordnet, die mit einem raumfesten Aufnahmeelement 13 in Wirkverbindung stehen. Die Art der Wechselwirkung der Bauteile 11, 12 mit dem Aufnahmeelement 13 kann dabei sehr verschiedenartig sein. Bei Ausnutzung von magnetischen Wechselwirkungen können die Bauteile 11, 12 aus ferromagnetischem Blech gestanzt bzw. aus Gußeisen hergestellt sein, und als Aufnahmeelement 13 wird ein Induktivgeber verwendet, der im Ruhezustand bereits einen magnetischen Fluß aufweist.

Beide Bauteile 11, 12 sind gleich lang ausgebildet und liegen diametral gegenüber. Ferner bestehen die Bauteile 11, 12 aus einer Sichel 14 bzw. 14a und einer Nase 15 bzw. 15a mit steil abfallenden Flanken, die beide in Umlaufrichtung der Geberscheibe 10 dicht hintereinander sich anschließend angeordnet sind. Die Sichel und die Nase sind zwei getrennte Teile, die abhängig vom Bauteil 11 oder 12 unterschiedlich zueinander angeordnet sind. Die Sichel 14 und die Sichel 14a sind somit gleich ausgebildet und nur zur Verdeutlichung mit unterschiedlichen Ziffern bezeichnet. Dasselbe gilt auch für die Nasen 15, 15a. Vorteilhafterweise brauchen somit nur zwei Teile (Sichel, Nase) hergestellt zu werden, um die unterschiedlichen Bauteile 11 und 12 aufzubauen. Beim Bauteil 11 ist die Sichel 14 so angeordnet, daß die schiefe Ebene der Sichel 14, d.h. die dem Umfang der Geberscheibe 10 bzw. dem Aufnahmeelement 13 zugewandte Seite, entgegen der Drehrichtung der Geberscheibe ansteigt. Die Nase 15 ist dabei am Fuß der Sichel 14, d.h. am Auslauf der schiefen Ebene, angeordnet. Die Nase 15 und die Sichel 14 müssen sich direkt aneinander anschließen, um Fehlimpulse zu vermeiden. Ferner weisen die Nase 15 und die Sichel 14 gleiche Bauhöhe auf.

Beim Bauteil 12 ist die Nase 15a zum Mittelpunkt der Geberscheibe 10 hingewandt. Ferner ist die Sichel 14a so verschoben, daß die dem Umfang der Geberscheibe 10 zugewandte Seite des Bauteils 12 kreisförmige Kontur aufweist. Der Mittelpunkt dieser Kontur fällt mit dem Mittelpunkt der Geberscheibe 10 zusammen. Man erreicht diese kreisförmige Kontur, in dem man den Auslauf der Sichel 14 vom Fuß der Nase 15 zu ihrem Kopf hin verschiebt. Es ist ersichtlich, daß der Kopf der Nase 15 ebenfalls kreisförmig ausgebildet sein muß. Der Kopf der Nase 15 muß sich dabei nahtlos in die Kontur des Bauteils 12 einpassen. Er weist also denselben Radius wie die schiefe Ebene der Sichel 14 auf. Somit ist es möglich, mit einer einheitlichen Sichel 14 und einer Nase 15 beide Bauteile 11 und 12 wahlweise zusammenzusetzen. Es ist somit leicht ein Baukastensystem aufbaubar. Zu beachten sind aber jeweils die Unwuchtverhältnisse durch die unterschiedlichen Schwerpunktverhältnisse und die somit auf die Bauteile 11, 12 einwirkenden Fliehkräfte. Die rechnerische Unwucht muß dabei immer Null sein.

Beim Ausführungsbeispiel nach Figure 1 ist die Geberscheibe an der Kurbelwelle einer Brennkraftmaschine befestigt, und eignet sich somit zum Steuern von Vierzylindermotoren. Soll die Geberscheibe 10 für Brennkraftmaschine mit acht Zylindern verwendet werden, so sind drei Bauteile 12 und ein Bauteil 11 auf der Geberscheibe unter gleichen Winkelabständen anzuordnen. Für die Zuordnung der Impulse zu den einzelnen Zylindern ist nur einmal eine Nase 15 notwendig.

Es ist aber auch denkbar, das Bauteil 11, wie in Figur 2 dargestellt, einteilig herzustellen. Die Nase 15b und die Sichel 14b sind somit fest miteinander verbunden. Um nun auch das Bauteil 12 zu erhalten, ist die Nase 15b unter Beibehaltung der kreisförmigen Kontur des Sichelteils bis auf den Sichelauslauf abzutragen. Dies kann z.B. durch Fräsen geschehen. Die Länge des Bauteils darf aber nicht verändert werden.

Es ist auch denkbar, die Bauteile 11, 12 nicht auf der Stirnseite der Geberscheibe anzuordnen sondern in eine Nut im Umfang der Geberscheibe einzusetzen. Dadurch kann ebenfalls ein Baukastensystem aufgebaut werden.

Wenn die Geberscheibe 10, wie in Figure 1 aufgezeigt, im Uhrzeigersinn umläuft, wird vom Aufnahmeelement 13 zunächst - beispielsweise vom Bauteil 12 - die Vorderflanke des Bauteils 12 erfaßt. Der Zündvorgang kann dann beispielsweise zwischen dem Anfang des Bauteils 12 und einer der Rückflanke der Nase 15a entsprechende n Winkelstellung ausgelöst werden. Die von den Bauteilen 11, 12, 15 und 15a im Aufnahmeelement 13 erzeugten Signale werden einer Steuerschaltung für die Zündung, Einspritzung und dergleichen des Kraftfahrzeugs zugeführt. Es ist somit eine genaue Zuordnung der Zündimpulse für eine verteilerlose Hochspannungsverteilung mit einem einzigen Geber möglich, deren genauere Wirkungsweise allgemein bekannt ist und deshalb hier nicht näher beschrieben wird.

## Patentansprüche

1. Vorrichtung zum Steuern der Brennkraftmaschine eines Kraftfahrzeugs mit einem Sensorsystem, bei dem eine mit einer Welle der Brennkraftmaschine umlaufende Geberscheibe (10) mit einem raumfesten Aufnahmeelement (13) in Wirkverbindung steht, die mit einer zur Anzahl der Zylinder der Brennkraftmaschine proportionalen Anzahl von das Aufnahmeelement (13) beeinflussenden Bauteilen (11, 12) versehen ist, und das Aufnahmeelement (13) mit einer Steuerschaltung für die Zündung, Einspritzung oder dergleichen des Kraftfahrzeugs verbunden ist, dadurch gekennzeichnet, daß alle Bauteile (11, 12) in Drehrichtung der Geberscheibe (10) gesehen gleich lang ausgebildet und als zusätzliche Teile auf der Geberscheibe (10) angeordnet sind, daß die Bauteile (11, 12) aus zwei getrennten Elementen bestehen, daß ein erstes Element (14) sichelartig ausgebildet ist und ein zweites Element eine Nase (15) mit steilen Flanken ist, wobei die beiden Elemente (14, 15) so ausgebildet sind, daß Bauteile (11, 12) herstellbar sind, die mit Hilfe einer der steilen Flanken der Nase (15) einen oder auch keinen zusätzlichen Steuerimpuls erzeugen können.

2. Vorrichtung zum Steuern der Brennkraftmaschine eines Kraftfahrzeugs mit einem Sensorsystem, bei dem eine mit einer Welle der Brennkraftmaschine umlaufende Geberscheibe (10) mit einem raumfesten Aufnahmeelement (13) in Wirkverbindung steht, die mit einer zur Anzahl der Zylinder der Brennkraftmaschine proportionalen Anzahl von das Aufnahmeelement (13) beeinflussenden Bauteilen (11, 12) versehen ist, und das Aufnahmeelement (13) mit einer Steuerschaltung für die Zündung, Einspritzung oder dergleichen des Kraftfahrzeugs verbunden ist, dadurch gekennzeichnet, daß alle Bauteile (11, 12) in Drehrichtung der Geberscheibe (10) gesehen gleich lang ausgebildet und als zusätzliche Teile auf der Geberscheibe (10) angeordnet sind, daß erste Bauteile (12) einen sichelartigen Bereich (14) aufweisen, und daß zweite Bauteile (11) einen sichelartigen Bereich (14) und eine Nase (15) mit steilen Flanken aufweisen, so daß Bauteile (11, 12), die mit Hilfe einer der steilen Flanken der Nase (15) einen zusätzlichen Steuerimpuls erzeugen können, sowie Bauteile, die keinen zusätzlichen Steuerimpuls erzeugen können, vorhanden sind.

3. Vorrichtung nach Anspruch 1 oder 2, dadurch gekennzeichnet, daß die Bauteile (11, 12) auf der Stirnseite der Geberscheibe (10) angeordnet sind.

4. Vorrichtung nach einem der Ansprüche 1 bis 3, dadurch gekennzeichnet, daß die Bauteile (11, 12) auf der Stirnseite der Geberscheibe aufgeklebt sind.

5. Vorrichtung nach Anspruch 1 oder 2, dadurch gekennzeichnet, daß am Umfang der Geberscheibe (10) eine Nut ausgebildet ist, in der die Bauteile (11, 12) einsetzbar sind.

6. Verfahren zur Herstellung eines Bauteils (12), dadurch gekennzeichnet, daß ein einteiliges Bauteil (11) eine Nase (15b) und einen sichelartigen Bereich (14b) hat, und daß die Nase (15b) dieses einteiligen Bauteils (11) unter Beibehaltung der sichelartigen Kontur bis auf den Sichelauslauf abgetragen wird.

## Claims

1. Devise for controlling the internal combustion engine of a motor vehicle having a sensor system, in which a signal generator disc (10) rotating with a shaft of the internal combustion engine is in effective connection with a stationary pick-up element (13), which signal generator disc (10) is provided with a number of components (11, 12), which influence the pick-up element (13), proportional to the number of cylinders of the internal combustion engine, and the pick-up element (13) is connected to a control circuit for the ignition, injection or the like of the motor vehicle, characterised in that all the components (11, 12) are designed to be of the same length, viewed in the direction of rotation of the signal generator disc (10), and are arranged as additional parts on the signal generator disc (10), in that the components (11, 12) consist of two separate elements, in that a first element (14) is designed in the shape of a sickle and a second element is a nose (15) with steep flanks, the two elements (14, 15) being so designed that components (11, 12) can be manufactured which, by means of one of the steep flanks of the nose (15), can generate an additional control pulse or also no additional control pulse.

2. Device for controlling the internal combustion engine of a motor vehicle having a sensor system, in which a signal generator disc (10) rotating with a shaft of the internal combustion engine is in effective connection with a stationary pick-up element (13), which signal generator disc (10) is provided with a number of components (11, 12), which influence the pick-up element (13), proportional to the number of cylinders of the internal combustion engine, and the pick-up element (13) is connected to a control circuit for the ignition, injection or the like of the motor vehicle, characterized in that all the components (11, 12) are designed to be of the same length, viewed in the direction of rotation of the signal generator disc (10), and are arranged as additional parts on the signal generator disc (10), in that first components (12) have a sickle-shaped region (14) and in that second components (11) have a sickle-shaped region (14) and a nose (15) with steep flanks so that components (11, 12) which can generate an additional control pulse by means of one of the steep flanks of the nose (15) and components which cannot generate an additional control pulse are present.

3. Device according to Claim 1 or 2, characterised in that the components (11, 12) are located on the face of the signal generator disc (10).

4. Device according to one of Claims 1 to 3, characterised in that the components (11, 12) are bonded onto the face of the signal generator disc.

5. Device according to Claim 1 or 2, characterised in that a groove, in which the components (11, 12) can be inserted, is formed on the periphery of the signal generator disc (10).

6. Method of manufacturing a component (12), characterised in that a one-piece component (11) has a nose (15b) and a sickle-shaped region (14b) and in that the nose (15b) can be removed from this one-piece component (11) while retaining the sickle-shaped contour as far as the run-out of the sickle.

## Revendications

1. Dispositif pour la commande d'un moteur à combustion interne d'un véhicule à moteur avec un système de capteurs, dans lequel un disque de captage (10) tournant avec un arbre du moteur à combustion interne est en liaison opérationnel avec un élément récepteur stabilisé (13), qui est pourvu d'un nombre, proportionnel au nombre des cylindres du moteur à combustion interne, de pièces constitutives (11, 12) agissant sur l'élément récepteur (13), et dans lequel l'élément récepteur (13) est relié à un circuit de commande pour l'allumage, l'injection ou analogue de véhicule à moteur, dispositif caractérisé en ce que toutes les pièces constitutives (11, 12) vues dans le sens de rotation du disque de captage (10) sont constituées avec la même longueur et sont disposées comme des pièces additionnelles sur le disque de captage (10), en ce que les pièces constitutives (11, 12) consistent en deux éléments séparés, en ce qu'un premier élément (14) est constitué en forme de faucille et un deuxième élément est un nez (15) avec des flancs abrupts, les deux éléments (14, 15) étant constitués de telle façon que l'on puisse réaliser des pièces constitutives (11, 12) qui à l'aide de l'un des flancs abrupts du nez (15) peuvent produire une impulsion de commande additionnelle ou aucune.

2. Dispositif de commande d'un moteur à combustion interne d'un véhicule à moteur avec un système de capteurs, dans lequel un disque de captage (10) tournant avec un arbre de moteur à combustion interne est en liaison opérationnel avec un élément récepteur stabilisé (13), qui est pourvu d'un nombre, proportionnel au nombre des cylindres du moteur à combustion interne, de pièces constitutives (11, 12) agissant sur l'élément récepteur (13), et dans lequel l'élément récepteur (13) est relié à un circuit de commande pour l'allumage, l'injection ou analogue du véhicule à moteur, dispositif caractérisé en ce que toutes les pièces constitutives (11, 12) vues dans le sens de rotation du disque de captage (10) sont constituées avec la même longueur et sont disposées comme des pièces additionnelles sur le disque de captage (10), en ce que les premières pièces constitutives (12) présentent une zone (14) en forme de faucille et en ce que les secondes pièces constitutives (11) présentent une zone (14) en forme de faucille et un nez (15) avec des flancs abrupts, de telle sorte que l'on a des pièces constitutives (11, 12) qui à l'aide de l'un des flancs abrupts du nez (15) peuvent produire une impulsion de commande additionnelle, ainsi que des pièces de commande, qui ne peuvent produire aucune impulsion de commande additionnelle.

3. Dispositif selon la revendication 1 ou 2, caractérisé en ce que les pièces constitutives (11, 12) sont disposées sur la face frontale du disque de captage (10).

4. Dispositif selon la revendication 1 à 3, caractérisé en ce que les pièces constitutives (11, 12) sont collées sur la face frontale du disque de captage.

5. Dispositif selon la revendication 1 ou 2, caractérisé en ce que l'on forme une rainure sur le pourtour du disque de captage (10), dans laquelle peuvent être insérées les pièces constitutives (11, 12).

6. Procédé de fabrication d'une pièce constitutive (12), caractérisé en ce qu'une pièce constitutive d'une seule pièce (11) a un nez (15b) et une zone (14b) en forme de faucille, et en ce que le nez (15b) de cette pièce constitutive (11) d'une seule pièce peut être enlevé en conservant le contour en forme de faucille jusqu'à la fin de la faucille.
